# EUROPÄISCHE PATENTSCHRIFT

(11) **EP 0 751 906 B1**
(45) Veröffentlichungstag und Bekanntmachung des Hinweises auf die Patenterteilung: **26.11.1997**
(21) Anmeldenummer: 95910432.4
(22) Anmeldetag: 02.03.1995
(51) Int. Cl.: B65H 7/02, B65H 7/14, B65H 3/06

(54) **BLATTABZUGSEINRICHTUNG MIT EINER KASSETTE ZUR AUFNAHME EINES BLATTSTAPELS**
SHEET-REMOVAL ARRANGEMENT HAVING A CASSETTE FOR HOLDING A SHEET STACK
DISPOSITIF D'ENLEVEMENT DE FEUILLES PRESENTANT UNE CASSETTE DE RECEPTION D'UNE PILE DE FEUILLES

(30) Priorität: 14.03.1994 DE 4408551
(43) Veröffentlichungstag der Anmeldung: 08.01.1997
(73) Patentinhaber: Siemens Nixdorf Informationssysteme AG, 33106 Paderborn (DE)
(72) Erfinder: HOLLAND-LETZ, Günter, D-33106 Paderborn (DE); WEIGEL, Peter, D-33178 Borchen (DE); JÄGER, Waldemar, D-33106 Paderborn (DE)
(74) Vertreter: Fuchs, Franz-Josef, Dr.-Ing.
(86) Internationale Anmeldenummer: DE9500274
(87) Internationale Veröffentlichungsnummer: WO9525057

(56) Entgegenhaltungen:
- DE-A- 3 607 979
- DE-B- 4 124 566
- US-A- 3 598 400
- US-A- 5 207 416

## Beschreibung

Die Erfindung betrifft eine Blattabzugseinrichtung mit einer Kassette zur Aufnahme eines Blattstapels sowie ein Verfahren zur Regelung der Andruckkraft des Blattstapels gegen die Blattabzugseinrichtung.

Derartige Kassetten werden in Blattabzugseinrichtungen, vor allem in Geldscheinausgabeautomaten verwendet. Das in der Kassette befindliche Geldscheinpaket wird durch ein Andruckelement gegen eine Stirnwand der Kassette gedrückt, die so ausgebildet ist, daß der jeweils vorderste Geldschein in Kontakt mit durch die Stirnwand hindurchgreifenden Abzugselementen steht. Diese Abzugselemente sind normalerweise Abzugsrollen, können aber auch Abzugsfinger oder dergleichen sein.

Es ist bereits bekannt, das Geldscheinpaket durch eine gefederte Andruckplatte gegen die Abzugselemente zu drücken, wobei die Andruckplatte über einen Weggeber die Steuerung eines Andruckschlittens auslöst. Hierbei ist es kaum möglich, eine eindeutig gleichbleibende Andruckkraft zu gewährleisten, da sich die Reibung der Geldscheine in der Kassette mit der Anzahl der Geldscheine im Paket und abhängig von deren Zustand (Knicke, Falten und dgl.) ändert.

Bei einer bekannten Blattabzugseinrichtung der eingangs genannten Art (DE 34 34 780 C2) wird das Geldscheinpaket von einer Andruckplatte gegen die Abzugsrollen gedrückt, die von einem Motor in der Kassette verschoben wird. Dabei wird die Andruckkraft der Abzugsrollen gegen den vordersten Geldschein gemessen und zur Steuerung des Antriebsmotors verwendet. Dazu ist die Achse der Abzugsrollen auf einer Seite in Andruckrichtung verschiebbar gelagert, wobei sie sich direkt gegen einen Kraftsensor abstützt. Die vom Kraftsensor gemessene Auflagekraft ist direkt proportional zur Andruckkraft des Blattstapels auf die Abzugsrollen.

Allerdings besteht durch die Schrägstellung der Abzugswelle gegenüber dem Blattstapel, die durch das einseitige Ausweichen der Achse bedingt ist, die Gefahr von Abzugsfehlern und des Verkantens der Geldscheine. Dieses Problem wird noch dadurch verschärft, daß insbesondere Stapel von Banknoten nicht über die gesamte Stapelfläche gleich dick sind. Alle Verformungen, Verpackungsdeformationen, Sicherheitsfadenverdickungen und Tiefdruckprägungen an den Notenbündeln führen bei großen Stapeln zu Änderungen der Stapeldicke über die Stapelfläche und damit auch zu ungleichen Andruckkräften an den Abzugsrollen. Ein Ausgleichen dieser Dickenunterschiede speziell bei großen Füllmengen von beispielsweise mehr als tausend Banknoten in der Kassette durch eine höhere Andruckkraft ist nicht oder nur in unzureichenden Maße möglich. Das gesamte Abzugssystem arbeitet aber nur störungsfrei, wenn die Banknoten möglichst gerade und gleichmäßig aus der Kassette abgezogen werden.

Eine Blatteinzugseinrichtung mit den Merkmalen des Oberbegriffs von Anspruch 1 ist aus der DE-A- 4 124 566 bekannt.

Die Aufgabe der vorliegenden Erfindung ist es, eine Blattabzugseinrichtung mit einer Kassette der eingangs genannten Art bereitzustellen, die eine gleichbleibende Andruckkraft mit einfachen Mitteln gewährleistet, und bei welcher auch bei nicht völlig planer Stapeloberfläche ein einwandfreier Abzug der einzelnen Blätter vom Stapel gewährleistet wird, sowie ein Verfahren zu nennen, mit dem die Andruckkraft regelbar ist.

Erfindungsgemäß wird diese Aufgabe durch die Merkmale des Anspruchs 1 bzw. 8 gelöst.

Die Erfindung beruht auf der Erkenntnis, daß bei einer rotierenden Abzugswelle mit mindestens zwei Abzugsrollen, deren einziges Widerlager sich zwischen den Abzugsrollen und im Einkoppelpunkt für das Drehmoment befindet, die gesamte Andruckkraft an diesem Widerlager angreift und mithin dort zu messen ist. Diese Kraft wird auf die Antriebswelle übergeleitet und ist dann auch in deren Lagern zu messen. Da das Verhältnis, mit dem die Andruckkraft sich auf die Lager verteilt, stets gleich bleibt, genügt es, die Kraft an einem Ende der Antriebswelle zu messen. Durch die Führung der Pendelwelle zwischen senkrecht zur Blattebene gerichteten Schenkeln einer Führungsgabel ist dabei sichergestellt, daß nur senkrecht auf die Fläche des vordersten Blattes gerichtete Kräfte wirksam werden und in die Messung eingehen. Die um ihre durch das Widerlager gehende Pendelachse frei schwenkbare Pendelwelle paßt sich nicht nur Unebenheiten der Stapelendfläche an, sondern sorgt auch selbst bei ungleichen Reibwerten an den Abzugsrollen für eine Gleichverteilung der Abzugskräfte.

Von einer solchen Anordnung wird auch die Schieflage einer einseitig ausweichenden Antriebswelle toleriert, so daß die bei dem Stand der Technik auftretenden Probleme behoben sind. In die Antriebswelle wird gemäß einer Weiterbildung der Erfindung das Drehmoment auf der fest gelagerten Seite eingeleitet. Es sind dann nur die Lagerreaktionskräfte aufzufangen. Das andere Ende der Antriebswelle ist senkrecht zur Blattebene verschieblich gelagert. An diesem greift der Kraftsensor an.

Die Andruckkraft wird durch eine Feder bestimmt, die mit dem verschieblichen Wellenende kraftschlüssig gekoppelt ist. Das verschiebliche Andruckelement schiebt den Blattstapel gegen die Abzugseinrichtung und lenkt dabei die Antriebswelle aus. Dabei wird die Feder gespannt und erzeugt eine der Andruckkraft entsprechende Reaktionskraft. Der Auslenkweg der Feder ist dabei ein Maß für die Andruckkraft des Blattstapels an die Abzugseinrichtung. Als Kraftsensor kann dann ein Weggeber eingesetzt werden, der den Auslenkweg erfaßt.

Die Kassette ist an die Abzugseinrichtung durch Anschieben ansetzbar. Der Weggeber ist dabei so ausgebildet, daß er auch eine Information darüber abgeben kann, ob eine Kassette angeschoben ist oder nicht. Das verschiebliche Wellenende ist dabei in einem verschieblichen Lager gelagert. Dieses wird bei abgenommener Kassette von der Feder in eine erste Verschiebeposition gebracht. Beim Anschieben an die Abzugseinrichtung greift die Kassette an dem Lager an und verschiebt es entgegen der Federkraft in eine zweite Position. Diese wird von dem Weggeber an eine Steuerung gemeldet, die nun ihrerseits die Andruckvorrichtung aktiviert, wodurch der Blattstapel in der Kassette gegen die Abzugseinrichtung geschoben wird, deren Welle wie beschrieben ausweicht und dabei die Feder zunehmend spannt, bis von dem Weggeber ein Auslenkweg signalisiert wird, der einer vorgegebenen Andruckkraft entspricht. Dadurch wird die Andruckvorrichtung abgeschaltet. Das Steuerungsverfahren wird anhand eines Ausführungsbeispiels noch beschrieben.

Gemäß einer bevorzugten Weiterbildung umfaßt der Weggeber eine Reflexionslichtschranke, wobei die Flächennormale eines an dem verschieblichen Lager angebrachten Reflektors in Verschieberichtung weist. Dabei ergibt ein oberflächenverspiegelter planarer Reflektor besonders gut reproduzierbare Meßergebnisse.

Der Reflektor ist in einer solchen Entfernung zu der Lichtschranke angeordnet, daß der von dem Lichtsender erzeugte Lichtfleck auf dem Lichtempfänger randscharf und mit etwa der Größe der lichtempfindlichen Fläche des Lichtempfängers abgebildet wird. Die mit der Verschiebung des verschieblichen Lagers verbundene Entfernungsänderung zwischen Lichtschranke und Reflektor bewirkt bei der vorbeschriebenen Anordnung eine verschiebungsabhängige Veränderung des Ausleuchtungsgrades der lichtempfindlichen Fläche. Dies führt zu einer linearen, der Verschiebung direkt proportionalen Änderung der Ausgangsgröße des Lichtempfängers. Die Ausgangsgröße dient der Steuerung des Andruckmotors.

Weitere Merkmale und Vorteile der Erfindung ergeben sich aus den Unteransprüchen und der folgenden Beschreibung, welche in Verbindung mit den beigefügten Zeichnungen die Erfindung anhand eines Ausführungsbeispieles erläutert. Es zeigt:
- Fig. 1: eine schematische Teilseitenansicht eines Speicherbehälters für Banknoten und der wesentlichen Elemente einer Abzugs- und Vereinzelungseinrichtung,
- Fig. 2: einen die Achse enthaltenden Schnitt durch die Pendelwelle mit der Antriebswelle in Draufsicht,
- Fig. 3: eine schematische Darstellung einer aus Andruck-, Kraftmeß- und Steuersystem bestehenden Anordnung,
- Fig. 4: die Kennlinie des Kraftmeßsystems in Fig. 3.

In Fig. 1 erkennt man einen Teil eines allgemein mit 10 bezeichneten Vereinzelungsmoduls, der aus einem quaderförmigen Rahmen besteht, in den eine einen Blattstapel 12 enthaltende Kassette 14 eingeschoben ist. Abzugsrollen 16 einer Abzugseinrichtung des Vereinzelungsmoduls 10 liegen an dem vordersten Blatt des in der Kassette enthaltenden Stapels 12. Der Stapel 12 wird durch eine von einem Andruckmotor 46 betätigte Andruckvorrichtung 13 (Fig. 2) in Richtung auf die Abzugsrollen 16 vorgespannt, so daß die Blätter des Stapels 12 ständig mit einer gewissen Vorspannung an den Abzugsrollen 16 anliegen. Die Abzugsrollen 16 sind in einer Weise, die später noch näher erläutert wird, auf einer Antriebswelle 18 angeordnet, deren eines Ende 20 in einem rahmenfesten Lager 21 drehbar gelagert ist und in Richtung des Pfeiles B antreibbar ist.

Die Abzugsrollen fördern das jeweils an ihnen anliegende Blatt 22 des Stapels 12 oder gegebenenfalls auch mehrere aneinander haftende Blätter 22, 24 in Richtung auf einen Walzenspalt zwischen Transportrollen 26 und Gegenlaufrollen 28, die auf zu der Antriebswelle 18 parallelen Wellen 30 bzw. 32 angeordnet sind und gleichsinnig mit den Abzugsrollen 16 in Richtung des Pfeiles B antreibbar sind. Die Transportrollen 26 haben die Aufgabe, das an ihnen anliegende Blatt 22 durch den Walzenspalt nach oben zu fördern, während die Gegenlaufrollen 28 verhindern sollen, daß mehr als ein Blatt durch den Walzenspalt zwischen den Transportrollen 26 und den Gegenlaufrollen 28 hindurch tritt.

Die Abzugsrollen 16 sind auf einer rohrförmigen Pendelwelle 34 angeordnet. Es sind drei in einem axialen Abstand zueinander angeordnete Abzugsrollen 16 vorgesehen, wobei die mittlere Abzugsrolle genau in der Mitte zwischen den beiden äußeren Abzugsrollen liegt.

Die Pendelwelle 34 ist mittels eines allgemein mit 48 bezeichneten Universalgelenkes auf der Antriebswelle 18 gelagert. Das Universalgelenk umfaßt eine fest mit der Antriebswelle 18 verbundene Lagerkugel 50 mit ringförmigen Lagerflächen 52. In der Oberfläche der Lagerkugel 50 sind im vorliegenden Beispiel zwei achsparallele Nuten 54 ausgebildet, von denen in Fig. 2 nur eine sichtbar ist.

Im Bereich der mittleren Abzugsrolle 16 genau in der Mitte zwischen den beiden äußeren Abzugsrollen sind in der Pendelwelle 34 kugelschalenförmige Lagerflächen 56 ausgebildet. Von den Lagerflächen 56 erstrecken sich nach beiden Enden der Pendelwelle 34 hin Bohrungen 58, deren Durchmesser sich zu den freien Enden der Pendelwelle 34 hin konisch erweitert, so daß die Pendelwelle 34 aus ihrer parallel zur Achse 60 der Antriebswelle 18 gerichteten Mittelstellung nach jeder beliebigen Seite um den Winkel β/2 verschwenkt werden kann.

Um eine Drehmomentübertragung von der Antriebswelle 18 auf die Pendelwelle 34 unter Beibehaltung der Verschwenkbarkeit derselben zu ermöglichen, sind im Bereich der mittleren Abzugsrolle an der Innenseite der Pendelwelle 34 nicht dargestellte Zapfen vorgesehen, welche in die Nuten 54 in der Lagerkugel 50 eingreifen. Daraus ergibt sich auch, daß trotz der Drehmomentübertragung um die Achse 60 eine Schwenkbewegung der Pendelwelle 34 um eine zur Zeichenebene senkrechte Achse möglich ist.

Da für eine Gleichverteilung der Abzugskräfte nur eine Schwenkbewegung der Pendelwelle 34 senkrecht zur Ebene des abzuziehenden Blattes 22, d.h. senkrecht zur Stapelendfläche gewünscht wird, weist die Pendelwelle 34 an ihrem in der Fig. 2 linken Ende einen Führungsansatz 36 auf, der zwischen den beiden Schenkeln 38 einer Führungsgabel 40 eingreitt (Fig. 1), welche eine Kippbewegung der Pendelwelle 34 um eine zur Stapelendfläche senkrechte Achse verhindert und nur eine Pendelbewegung der Pendelwelle 34 um eine zur Stapelendfläche parallele Achse ermöglicht. Die Führungsgabel 40 ist an einem mit dem Rahmen des Vereinzelungsmoduls 10 starr verbundenen Träger 42 befestigt, der in Figur 1 schematisch angedeutet ist.

Die soweit beschriebene Anordnung ist - mit Ausnahme des Andruckmotors 46 - aus der deutschen Patentschrift DE 41 24 566 C1 bekannt.

Das andere Ende 62 der Antriebswelle 18 ist in einem als Kulissenstein ausgebildeten verschieblichen Lager 64 gelagert, das in einem Schlitz 66 in der Rahmenwand 68 leichtgängig gleiten kann. An dem Lager 64 greift eine Zugfeder 70 an, deren anderes Ende über einen Zapfen 72 mit der Rahmenwand 68 gekoppelt ist. Die Feder 70 ist derart angeordnet, daß sie das verschiebliche Ende 62 der Antriebswelle 18 in Richtung der Kassette 14 zieht.

An seiner kassettenfernen Seite ist an dem verschieblichen Lager 64 ein planer, oberflächenverspiegelter Reflektor 74 angebracht, dessen Flächennormale in Verschieberichtung des Lagers 64 weist. Eine Reflexionslichtschranke 76, ist gegenüber dem Reflektor 74 angeordnet, wobei ihre Mittellinie 78 senkrecht auf dem Reflektor 74 steht.

An das Lager 64 ist ein Mitnehmer 80 angeformt, der in den Einschubweg der Kassette 14 ragt.

Anhand der Fig. 3, die die in der Kassette 14 angeordnete Andruckvorrichtung 13 mit dem Andruckmotor 46, eine Steuereinrichtung 44 und das aus der Feder 70, dem Reflektor 74 und der Reflexionslichtschranke 76 bestehende Meßsystem für die Andruckkraft in schematischer Darstellung zeigt, wird die Wirkungsweise der erfindungsgemäßen Blattabzugseinrichtung nachfolgend erläutert. Dabei wird auch auf Fig. 4 Bezug genommen, die die Verschiebungsweg-Ausgangsspannungs-Kennlinie des vorgenannten Meßsystems zeigt.

Die Brennweite des optischen Systems der Lichtschranke 76 und der Abstand d zwischen dieser und dem Reflektor 74 sind so gewählt, daß ein von dem Lichtsender 90 erzeugter Lichtfleck randscharf in der Ebene des Lichtempfängers 92 und mit einer der lichtempfindlichen Fläche des Lichtempfängers 92 im wesentlichen entsprechenden Größe abgebildet wird.

Bei von dem Abzugssystem abgenommener Kassette 14 hat der Reflektor 74 eine Entfernung d₁ von der Lichtschranke 76, die einer Schrägstellung t der Antriebswelle 18 entspricht (in Fig. 2 sind aus Übersichtlichkeitsgründen nur die den verschiedenen Schrägstellungen t, u, v, w der Antriebswelle 18 entsprechenden Positionen von deren Achse 60 dargestellt). In dieser Position gibt der Lichtempfänger 92 eine Spannung U₁ ab. Diese Spannung wird als minimaler Wert in der Steuerung 44 gespeichert.

Beim Anschieben der Kassette 14 an das Abzugssystem greift die Kassette an dem Mitnehmer 80 an, wodurch das Lager 64 und mit ihm der Reflektor 74 in Richtung der Lichtschranke 76 verschoben wird. In dieser Position nimmt die Antriebswelle eine Schrägstellung u ein. Die Lichtempfängerspannung U steigt dabei auf einen Wert an, der im unteren Drittel des Arbeitsbereichs 94 der Lichtschranke 76 liegt. Aus der Tatsache, daß die Spannung U einen von U₁ verschiedenen Wert angenommen hat, schließt die Steuerung 44, daß die Kassette 14 sich nun in einer Arbeitsposition befindet, aus der Blätter 22 vom Stapel 12 abgezogen werden können.

Nun wird die Andruckvorrichtung 13 unter Steuerung der Steuereinrichtung 44 in Richtung auf die Abzugseinrichtung so weit verschoben, bis sich eine Spannung U₃ am oberen Ende des Arbeitsbereichs 94 einstellt. Der Reflektor 74 hat dann einen Abstand d₃ zu der Lichtschranke 76 und die Antriebswelle eine Schrägstellung w. Aus den Werten U₁ und U₃ errechnet die Steuerung 44 einen mittleren Arbeitswert für die Andruckkraft des Blattstapels 12 gegen die Abzugsrollen 16, der bei einer Schrägstellung v der Antriebswelle 18 zu einem Abstand d₂ zwischen Reflektor 74 und Lichtschranke 76 führt. Diesem Abstand entspricht eine Spannung U_{M}.

Die Steuereinrichtung 44 verringert nun durch Ansteuerung des Andruckmotors 46 in Rückwärtsrichtung die Andruckkraft auf einen einer Spannung U₂ entsprechenden Wert, der geringfügig über U_{M} liegt. Werden nun Blätter 22 aus der Kassette 14 abgezogen, geht die Andruckkraft zurück. Sobald die Ausgangsspannung des Lichtempfängers den Wert U_{M} unterschreitet, wird die Andruckkraft wieder bis zu einem U₂ entsprechenden Wert erhöht. Die Differenz zwischen den Werten U₂ und U_{M} entspricht einer vorgegebenen Zahl, vorzugsweise 10, von dem Stapel 12 abgezogener Blätter 22.

Die vorbeschriebene Anordnung läßt eine präzise Regelung der Andruckkraft des Blattstapels 12 gegen die Abzugsrollen 16 bei Gleichverteilung des Abzugsmoments auf alle Abzugsrollen zu. Dabei ist die Dicke des Blattstapels unerheblich. Die Auflösung des Meßsystems für die Andruckkraft wird dabei noch dadurch erhöht, daß die Auslenkung des Reflektors um das Längenverhältnis der durch die Antriebswelle 18 gebildeten Hebelarme verstärkt wird, die durch den Abstand zwischen den Lagern 21 und 64 bzw. zwischen dem Lager 21 und der Lagerkugel 50 definiert sind.

Bei Entnahme der Kassette 14 sinkt die Spannung wieder auf den Wert U₁, worauf die Steuereinrichtung 44 eine Statusmeldung "Kassette entnommen" abgibt.

## Patentansprüche

1. Blattabzugseinrichtung mit einer Kassette (14) zur Aufnahme eines Blattstapels (12), dessen vordere Stirnseite durch eine Andruckvorrichtung (13) mit einer Andruckkraft gegen eine Abzugseinrichtung (16, 18, 34) angedrückt wird, wobei die Abzugseinrichtung mit mindestens zwei zur Anlage an dem jeweils abzuziehenden Blatt (22) bestimmten und in einem axialen Abstand voneinander angeordneten Abzugsrollen (16) ausgestattet ist, die Abzugsrollen (16) auf einer rohrförmigen Pendelwelle (34) angeordnet sind, die in ihrem Mittelabschnitt mittels eines Universalgelenks (48) auf einer sie in Längsrichtung durchsetzenden, mit ihrem einen Ende (20) in einem rahmenfesten Lager (21) drehbar gelagerten Antriebswelle (18) mit radialem Spiel gelagert und mit ihr drehfest verbunden ist und die Pendelwelle (34) zwischen senkrecht zur Blattebene gerichteten Schenkeln (30) einer Führungsgabel (40) verstellbar geführt ist,
**dadurch gekennzeichnet**,
daß das andere Ende (62) der Antriebswelle (18) senkrecht zur Blattebene verschieblich gelagert ist,
daß die Andruckvorrichtung (13) mittels eines Andruckmotors (46) gegen die hintere Stirnseite des Blattstapels (12) verschiebbar ist,
daß die Andruckkraft durch eine an dem verschieblichen Ende (62) der Antriebswelle (18) angreifende Feder (70) bestimmt ist, deren Auslenkweg (d) ein Maß für die Andruckkraft ist,
daß nahe dem verschieblichen Ende (62) der Antriebswelle (18) ein Weggeber (74, 76) für die Messung des Auslenkweges (d) der Feder (70) vorgesehen ist,
daß die Kassette (14) von der Blattabzugseinrichtung abnehmbar und an diese ansetzbar ist, wobei die Antriebswelle (18) bei abgenommener Kassette (14) eine erste Verschiebeposition (t) und bei angesetzter Kassette eine zweite Verschiebeposition (u) einnimmt und daß der Weggeber (74, 76) einen Meßbereich aufweist, in dem er das Fehlen und die Anwesenheit einer Kassette (14) erfaßt,
daß sich in Richtung zunehmender Auslenkung der Feder (70) an den Meßbereich ein weiterer Meßbereich anschließt, in dem der Weggeber (74, 76) die Andruckkraft des Blattstapels (12) auf die Abzugseinrichtung mißt und ein Signal zum Nachstellen des Andruckmotors (46) in Abhängigkeit von dieser Andruckkraft abgibt.

2. Einrichtung nach Anspruch 1,
**dadurch gekennzeichnet**,
daß ein Drehmoment in die Antriebswelle (18) an deren rahmenfest gelagertem einen Ende (20) eingeleitet wird.

3. Einrichtung nach Anspruch 1 oder 2,
**dadurch gekennzeichnet**,
daß die Kraft der Feder (70) zumindest über einen Teil ihrer Auslenkung dem Auslenkweg (d) proportional ist.

4. Einrichtung nach einem der Ansprüche 1 bis 3,
**dadurch gekennzeichnet**,
daß das verschiebliche Ende (62) der Antriebswelle (18) in einem verschieblichen Lager (64) gelagert ist, und daß der Weggeber eine Reflexionslichtschranke (76) und einen an dem verschieblichen Lager (64) angebrachten Reflektor (74) umfaßt, dessen Flächennormale in Verschieberichtung der Antriebswelle weist.

5. Einrichtung nach Anspruch 4,
**dadurch gekennzeichnet**,
daß der Reflektor (74) planar und oberflächenverspiegelt ist.

6. Einrichtung nach Anspruch 4 oder 5,
**dadurch gekennzeichnet**,
daß der Reflektor (74) in einer solchen Entfernung von der Reflexlichtschranke (76) angeordnet ist, daß der von dem Lichtsender (90) erzeugte Lichtfleck auf dem Lichtempfänger (92) randscharf und mit etwa der lichtempfindlichen Fläche des Lichtempfängers (92) entsprechenden Abmessungen abgebildet wird.

7. Einrichtung nach Anspruch 6,
**dadurch gekennzeichnet**,
daß die Verschiebung des Reflektors (74) eine wegabhängige Änderung des Ausleuchtungsgrades des Lichtempfängers (92) und damit von dessen Ausgangsspannung (U) bewirkt.

8. Verfahren zur Steuerung der Einrichtung nach einem der Ansprüche 1 bis 7, wobei der Weggeber (74, 76) ein der Andruckkraft proportionales Signal (U) abgibt,
**dadurch gekennzeichnet**,
daß der Signalwert (U₁) bei noch nicht aufgebauter Andruckkraft ermittelt wird,
der Andruckmotor (46) im Sinne einer Andruckkrafterhöhung betrieben wird, bis eine maximale Andruckkraft aufgebaut ist, worauf der zugehörige Signalwert (U₃) ermittelt wird,
für diese Signalwerte (U₁, U₃) ein Mittelwert (U_{M}) errechnet wird, worauf die Andruckkraft auf einen über dem Mittelwert (U_{M}) liegenden Signalwert (U₂) entsprechenden Wert reduziert wird, wobei dieser Signalwert (U₂) so gewählt ist, daß nach Abziehen einer vorbestimmten Anzahl von Blättern (22) von dem Stapel (12) der Mittelwert (U_{M}) erreicht ist,
nach Unterschreiten des Mittelwertes (U_{M}) der Andruckmotor (46) so lange im Sinne einer Andruckkrafterhöhung betätigt wird, bis der höhere Signalwert (U₂) wieder erreicht ist.

## Claims

1. Sheet-extracting device with a cassette (14) for receiving a stack of sheets (12) whose front end side is pressed, by means of a pressing device (13), with a pressing force against an extracting device (16, 18, 34), the extracting device being equipped with at least two extracting rollers (16) which are intended for butting against the sheet (22) to be extracted in each case and are arranged at an axial spacing from one another, the extracting rollers (16) being arranged on a tubular floating shaft (34) which, in its central section, is mounted with radial play, by means of a universal joint (48), on a drive shaft (18) passing through it in the longitudinal direction and mounted rotatably, by one end (20), in a frame-mounted bearing (21) and is connected to said drive shaft in a rotationally fixed manner, and the floating shaft (34) being guided adjustably between legs (30) of a guide fork (40) which are directed perpendicularly with respect to the sheet plane, characterized in that the other end (62) of the drive shaft (18) is mounted displaceably perpendicularly with respect to the sheet plane, in that the pressing device (13) can be displaced against the rear end side of the stack of sheets (12) by means of a pressing motor (46), in that the pressing force is determined by a spring (70) which acts on the displaceable end (62) of the drive shaft (18) and whose excursion displacement (d) is a measure of the pressing force, in that a displacement sensor (74, 76) for measuring the excursion displacement (d) of the spring (70) is provided in the vicinity of the displaceable end (62) of the drive shaft (18), in that the cassette (14) can be removed from the sheet-extracting device and fitted thereon, the drive shaft (18) assuming a first displacement position (t) when the cassette (14) has been removed and a second displacement position (u) when the cassette has been fitted, in that the displacement sensor (74, 76) has a measuring range in which it detects the absence and the presence of a cassette (14), and in that, in the direction of increasing excursion of the spring (70), the measuring range is adjoined by a further measuring range in which the displacement sensor (74, 76) measures the pressing force of the stack of sheets (12) on the extracting device and emits a signal for readjusting the pressing motor (46) in dependence on said pressing force.

2. Device according to Claim 1, characterized in that a torque is introduced into the drive shaft (18) at the frame-mounted end (20) thereof.

3. Device according to Claim 1 or 2, characterized in that the force of the spring (70) is proportional to the excursion displacement (d) at least over part of its excursion.

4. Device according to one of Claims 1 to 3, characterized in that the displaceable end (62) of the drive shaft (18) is mounted in a displaceable bearing (64), and in that the displacement sensor comprises a reflection light barrier (76) and a reflector (74) which is fitted on the displaceable bearing (64) and whose surface normal is oriented in the displacement direction of the drive shaft.

5. Device according to Claim 4, characterized in that the reflector (74) is planar and mirror-surfaced.

6. Device according to Claim 4 or 5, characterized in that the reflector (74) is arranged at such a distance from the reflection light barrier (76) that the spot of light produced by the light transmitter (90) is imaged with high definition on the light receiver (92) and with dimensions which correspond approximately to the light-sensitive surface area of the light receiver (92).

7. Device according to Claim 6, characterized in that the displacement of the reflector (74) causes a displacement-dependent change in the degree of illumination of the light receiver (92) and thus in the output voltage (U) thereof.

8. Method of controlling the device according to one of Claims 1 to 7, the displacement sensor (74, 76) emitting a signal (U) which is proportional to the pressing force, characterized in that the signal value (U₁) is determined when the pressing force has not yet been established, in that the pressing motor (46) is operated with the effect of increasing the pressing force until a maximum pressing force has been established, whereupon the associated signal value (U₃) is determined, in that a mean value (U_{M}) is calculated for these signal values (U₁, U₃), whereupon the pressing force is reduced to a value which corresponds to a signal value (U₂) above the mean value (U_{M}), said signal value (U₂) being selected such that the mean value (U_{M}) is reached after a predetermined number of sheets (22) has been extracted from the stack (12), and in that, after the signal value has dropped below the mean value (U_{M}), the pressing motor (46) is actuated with the effect of increasing the pressing force until the higher signal value (U₂) has been reached again.

## Revendications

1. Dispositif d'extraction de feuilles comportant une cassette (14) pour la réception d'une pile (12) de feuilles dont le côté frontal avant est pressé avec une force de pression contre un dispositif (16, 18, 34) d'extraction par un dispositif (13) de pression, le dispositif d'extraction étant équipé d'au moins deux galets (16) d'extraction destinés à être appliqués contre la feuille (22) à extraire et disposés à un écartement axial les uns des autres, les galets (16) d'extraction étant disposés sur un arbre (4) pendulaire tubulaire qui, dans sa partie médiane, est monté avec un jeu radial au moyen d'un joint (48) à rotule sur un arbre (18) d'entraînement qui le traverse dans la direction longitudinale et est monté tournant par une extrémité (20) dans un palier (21) solidaire du bâti, et qui est solidaire en rotation dudit arbre d'entraînement et l'arbre (34) pendulaire étant guidé avec possibilité de réglage entre des branches (30) d'une fourche (40) de guidage dirigées perpendiculairement au plan des feuilles,
caractérisé en ce
que l'autre extrémité (62) de l'arbre (18) d'entraînement est montée avec possibilité de déplacement perpendiculairement au plan des feuilles,
que le dispositif (13) de pression peut être déplacé au moyen d'un moteur (46) de pression vers le côté frontal arrière de la pile (12) de feuilles,
que la force de pression est déterminée par un ressort (70) qui agit sur l'extrémité (62) mobile de l'arbre (18) d'entraînement et dont la course (d) d'excursion est une mesure de la force de pression,
qu'un transmetteur de course (74, 76) est prévu à proximité de l'extrémité (62) mobile de l'arbre (18) d'entraînement pour la mesure de la course (d) d'excursion du ressort (70),
que la cassette (14) peut être mise en place sur le dispositif d'extraction de feuilles et être enlevée de celui-ci, l'arbre (18) d'entraînement adoptant,
lorsque la cassette (14) est enlevée, une première position (t) de déplacement et lorsque la cassette est mise en place, une deuxième position (u) de déplacement et que le transmetteur de course (74, 76) a une plage de mesure dans laquelle il détecte l'absence et la présence d'une cassette (14),
que dans le sens d'une excursion croissante du ressort (70), il fait suite à la plage de mesure une autre plage de mesure dans laquelle le transmetteur de course (74, 76) mesure la force de pression de la pile (12) de feuilles sur le dispositif d'extraction et émet un signal pour régler le moteur (46) de pression en fonction de cette force de pression.

2. Dispositif selon la revendication 1,
caractérisé en ce
qu'un couple est introduit dans l'arbre (18) d'entraînement à son extrémité (20) solidaire du bâti.

3. Dispositif selon la revendication 1 ou 2,
caractérisé en ce
que la force du ressort (70) est proportionnelle à la course (d) d'excursion au moins sur une partie de son excursion.

4. Dispositif selon l'une des revendications 1 à 3,
caractérisé en ce
que l'extrémité (62) mobile de l'arbre (18) d'entraînement est monté dans un palier (64) mobile et que le transmetteur de course comprend un barrage (76) photoélectrique à réflexion et un réflecteur (74) monté sur le palier (64) mobile dont la normale à la surface est dirigée dans la direction de déplacement de l'arbre d'entraînement.

5. Dispositif selon la revendication 4,
caractérisé en ce
que le réflecteur (74) est planaire et a une surface réfléchissante.

6. Dispositif selon la revendication 4 ou 5,
caractérisé en ce
que le réflecteur (74) est disposé à une distance telle du barrage (76) photoélectrique à réflexion que le spot lumineux produit par l'émetteur (90) de lumière est reproduit sur le récepteur (92) de lumière avec des bords nets et avec des dimensions correspondant approximativement à la surface photosensible du récepteur (92) de lumière.

7. Dispositif selon la revendication 6,
caractérisé en ce
que le déplacement du réflecteur (74) produit une modification, dépendant de la course, du niveau d'illumination du récepteur (92) de lumière et donc de sa tension (U) de sortie.

8. Procédé de commande du dispositif selon l'une des revendications 1 à 7, le transmetteur de course (74, 76) délivrant un signal (U) proportionnel à la force de pression,
caractérisé en ce
que la valeur (U₁) de signal est déterminée alors que la force de pression n'est pas encore établie,
le moteur (46) de pression est actionné en vue d'augmenter la force de pression jusqu'à l'établissement d'une force de pression maximale, la valeur (U₃) de signal correspondante étant alors déterminée,
une valeur (U_{M}) moyenne est calculée pour ces valeurs (U₁, U₃) de signal, la force de pression étant ensuite réduite à une valeur correspondant à la valeur (U₂) de signal supérieure à la valeur (U_{M}) moyenne, cette valeur (U₂) de signal étant choisie de manière à ce que la valeur (U_{M}) moyenne soit atteinte après extraction d'un nombre prédéterminé de feuilles (22) de la pile (12),
après dépassement par valeur négative de la valeur (U_{M}) moyenne, le moteur (46) de pression est actionné en vue d'une augmentation de la force de pression jusqu'à ce que la valeur (U₂) de signal plus élevée soit de nouveau atteinte.
